# EUROPÄISCHE PATENTANMELDUNG

(11) **EP 0 202 545 A1**
(43) Veröffentlichungstag der Anmeldung: **26.11.1986**
(21) Anmeldenummer: 86106281.8
(22) Anmeldetag: 07.05.1986
(51) Int. Cl.: E02F 3/30, B66C 23/70

(54) **Löffelarm, insbesondere für einen Tieflöffel**

(30) Priorität: 20.05.1985 US 735903
(71) Anmelder: DEERE & COMPANY, Moline, Illinois 61265 (US)
(72) Erfinder: Werner, Gregory Keith, Durango Iowa 52039 (US)
(74) Vertreter: Feldmann, Bernhard

(57) **Zusammenfassung**

Löffelarm, insbesondere für einen Tieflöffel, der als Hohlprofil mit recht- oder etwa rechteckigem Querschnitt ausgebildet und in seinem Inneren einen ein- und ausfahrbaren Löffelstiel mit angepaßtem Außenprofil aufnimmt, der eine Decken- (55) und Bodenwand (57) aufweist, wobei die Decken- (55) und die Bodenwand (57) an ihren Außenseiten mit gegenseitigen Abstand aufweisenden Verschleißbändern (78, 80) und die Innenseiten der der Decken- (55) und Bodenwand (57) des Löffelstiels (53) zugelegenen Ober- und Unterseite (39, 35) des Löffelarms (21) mit Verschleißbändern (70, 72) versehen sind, die gegen die Verschleißbänder(78, 80) am Löffelstiel (53) anliegen.

## Beschreibung

Die Erfindung bezieht sich auf einen Löffelarm, insbesondere für einen Tieflöffel, der als Hohlprofil mit recht-oder etwa rechteckigem Querschnitt ausgebildet und in seinem Inneren einen ein- und ausfahrbaren Löffelstiel mit angepaßtem Außenprofil aufnimmt, der eine Decken- und Bodenwand aufweist, wobei die Decken- und die Bodenwand an ihren Außenseiten mit gegenseitigem Abstand aufweisenden Verschleißbändern versehen sind.

Derartige Tieflöffel dienen in der Regel zum Ausbaggern von Gräben und dergleichen. Sie sind normalerweise am Heck eines Fahrzeuges um eine vertikale Achse verschwenkbar angeordnet und weisen einen um diese vertikale Achse verstellbaren Auslegerarm auf, an den wiederum ein Löffelarm vertikal schwenkbar angelenkt ist. An das freie Ende dieses Löffelarms greift das Ausgrabwerkzeug, auch Löffel genannt, an, wobei zwischen dem Ausgrabwerkzeug und dem Löffelarm, um die Vielfältigkeit der Einsatzmöglichkeiten noch zu erhöhen, ein Löffelstiel vorgesehen ist, der teleskopisch in den Löffelarm eingefahren werden kann. Hierdurch läßt sich also die Gesamtlänge des Löffelarms erheblich vergrößern. Während des Einsatzes wird nun der Tieflöffel ständig um seine Gelenke verschwenkt, wobei darüber hinaus noch beim Vorhandensein eines ein- und ausfahrbaren Löffelstiels dieser ständig ein- und ausgefahren wird. Durch das ständige Ein- und Ausfahren tritt an seinen Oberflächen und an den Innenseiten des Löffelarms ein erheblicher Verschleiß auf, der früher oder später einen gesicherten Einsatz ausschließt. Man ist deshalb dazu übergegangen, Rollen vorzusehen, wodurch allerdings das Gesamtgewicht des Tieflöffels erheblich vergrößert wurde. Andererseits ist bereits bei dem Löffelarm, von dem die Erfindung ausgeht (US-A-3 688 930) vorgeschlagen worden, den Löffelstiel an seiner Decken- und Bodenwand mit Verschleißbändern zu versehen. Diese Verschleißbänder müssen, wie sich in der Praxis gezeigt hat, etwa alle 300 Betriebsstunden ausgewechselt werden, und sie weisen darüber hinaus eine erheblich größere Härte als der Werkstoff des Löffelarms auf, wodurch sich die Verschleißbänder in die Innenseite des Löffelarms einschleifen bzw. einfressen, wodurch auch nach einem Ersatz der Verschleißbänder der Löffelstiel nicht mehr sicher geführt werden kann, so daß unter Umständen der Löffelarm ersetzt werden muß.

Die mit der Erfindung zu lösende Aufgabe wird darin gesehen, Löffelarm und Löffelstiel derart auszubilden, daß sie noch weniger Verschleiß ausgesetzt sind. Diese Aufgabe ist nach der Erfindung dadurch gelöst worden, daß die Innenseiten der der Decken- und Bodenwände des Löffelstiels zugelegenen Ober- und Unterseite des Löffelarms mit Verschleißbändern versehen sind, die gegen die Verschleißbänder am Löffelstiel anliegen. Auf diese Weise liegen während des gegenseitigen Verschiebens die Verschleißbänder des Löffelarms und die des Löffelstiels ständig gegeneinander an, so daß, da sie eine wesentlich größere Härte als der Werkstoff des Löffelarms und der des Löffelstiels aufweisen, ein wesentlich geringerer Verschleiß und damit eine erheblich größere Einsatzfähigkeit des Tieflöffels gegeben ist.

Zweckmäßig kann nach einem weiteren Vorschlag der Erfindung mindestens ein Verschleißband, vorzugsweise die des Löffelstiels, lösbar angeordnet sein, wobei sich in einigen Fällen auch eine lösbare Anordnung aller Verschleißbänder empfiehlt.

Erfindungsgemäß können im eingefahrenen Zustand des Löffelstiels die Verschleißbänder auf ihrer ganzen Länge gegeneinander anliegen. An dieser Stelle ist natürlich darauf hinzuweisen, daß es nicht unbedingt erforderlich ist, daß der Löffelstiel in den Löffelarm eingefahren wird. Es ist gleichermaßen möglich, daß sich der Löffelstiel auf dem Löffelarm verschiebt, so daß in einem solchen Falle auch die Verschleißbänder entsprechend angebracht werden können.

In der Zeichnung ist ein nachfolgend näher erläutertes Ausführungsbeispiel der Erfindung dargestellt. Es zeigt:
Fig. 1 einen Tieflöffel in perspektivischer Darstellung;
Fig. 2 den Löffelarm mit Löffelstiel in Seitenansicht und;
Fig. 3 einen Schnitt nach der Linie 3-3 in Fig. 2.

In Fig. 1 der Zeichnung ist ein an einem angedeuteten Fahrzeug angeschlossener Tieflöffel mit 11 bezeichnet, der einen Schwenkteil 13 aufweist, der wiederum über einen Zapfen mit dem Fahrzeug oder einem Ackerschlepperrahmen zur Schwenkbewegung um eine vertikale Achse verbunden ist.

Der Ausleger des Tieflöffels ist mit 17 bezeichnet und über herkömmliche Mittel an dem Schwenkteil 13 angeschlossen sowie mit einem Auslegerarm 19 versehen, der einenends starr an dem Schwenkteil 13 angreift. An das andere Ende des Auslegerarms 19 ist ein Löffelarm 21 schwenkbar angeschlossen, wobei eine vertikale Schwenkbewegung über einen hydraulisch beaufschlagbaren Stellzylinder 23 erzeugt werden kann. Letzterer wiederum ist mit einem Ende an dem Auslegerarm 19 angeschlossen, während sein anderes beispielsweise kolbenseitiges Ende an dem Löffelarm 21 angreift, damit der Löffelarm um eine horizontale Achse verstellt werden kann.

Aus den Figuren 1, 2 und 3 ist zu entnehmen, daß der Löffelarm 21 aus einem Gehäuse besteht, daß durch erste und zweite, sich längs erstreckende Teile 31 und 33 gebildet ist, die im wesentlichen einen umgekehrt L-förmigen Querschnitt aufweisen. Die Teile 31 und 33 erstrecken sich mit ihrem langen Schenkel vertikal und sind an ihren unteren Enden durch einen Längsteil 35, der die Unterseite des Löffelarms bildet, miteinander verbunden. Die kurzen Schenkel der im Querschnitt L-teilig ausgebildeten Teile 31 und 33 liegen, wie insbesondere aus Fig. 3 hervorgeht, nicht gegeneinander an und bilden damit zwischen sich einen Schlitz 37. Damit besteht der Löffelarm aus einem an seiner Oberseite geschlitzten hohlprofilartigen Gehäuse mit recht- oder etwa rechteckigem Querschnitt. Die vertikal ausgerichteten Bereiche der Teile 31 und 33 können auch als Seitenwände 31 und 33 und die horizontal ausgerichteten kurzen Schenkel der Teile 31 und 33 als Oberseite 39 bezeichnet werden. Damit bildet der Teil 35 die Unterseite.

Um den Löffelarm entsprechend verstärken zu können, ist eine Endversteifung 45 vorgesehen, die sich an dem freien Ende 47 des Löffelarmes 21 befindet. Eine teilweise geschlitzte Rückenplatte 49 ist fest an dem anderen Ende des Löffelarms 21 über herkömmliche Mittel mit der Oberseite 39 verbunden.

Beiderseits des Schlitzes 37 sind auf der Oberseite 39 des Löffelarms 21 Versteifungsschienen 51 vorgesehen.

Ein ein- und ausfahrbarer Löffelstiel ist mit 53 bezeichnet und wird von dem Inneren des Löffelarmes 21 in einer teleskopischen Art und Weise, die nachfolgend noch näher erläutert werden wird, aufgenommen. Im einzelnen besteht der Löffelstiel 53 ebenfalls aus einem Gehäuse aus Hohlprofil mit einer Deckenwand 55 und einer Bodenwand 57 und Seitenteilen 59 und 61. Ein hydraulisch betätigbarer Stellzylinder 63 ist schwenkbar im Inneren des Löffelarmes im Bereich dessen vorderen Endes zwischen den Seitenwänden 31 und 33 über herkömmliche Mittel angebracht. Das andere Ende dieses Stellzylinders 63 greift schwenkbar an dem Löffelstiel 53 über herkömmliche Mittel, die zwischen dessen Seitenteilen vorgesehen sind, an. Über diesen Stellzylinder 63 kann somit der Löffelstiel in den Löffelarm ein- und ausgefahren werden. Ein Löffel 64 ist schwenkbar an das freie Ende des Löffelstiels 53 angeschlossen, wobei zusätzlich noch ein Gestänge 65 vorgesenen ist, über das der Löffel mittels eines weiteren Stellzylinders 67 in seine verschiedenen Betriebsstellungen verstellt werden kann. Zum Anschluß des Stellzylinders 67 dient ein Lager 86, das fest an der Deckenwand 55 des Löffelstiels 53 über herkömmliche Mittel angeschlossen ist und sich von dort durch den Schlitz 37 in der Oberseite 39 von dem Löffelstiel aus nach oben erstreckt und den Stellzylinder schwenkbar aufnimmt. Das andere Ende des Stellzylinders 67 ist an das Gestänge 65 angeschlossen, wobei der Löffel 64 entsprechend betätigt werden kann. Das Zusammenwirken von Löffelarm und Löffelstiel ist relativ ausführlich in dem Dokument US-A-3 140 000 beschrieben, worauf sich hier bezogen wird.

Um nun insbesondere den erhöhten Verschleiß an dem Löffelarm zu verhindern, sind sich längs erstreckende Verschleißbänder an den Innenseiten des Löffelarmes 21 und an den Außenseiten des Löffelstiels 53 vorgesehen. Diese Verschleißbänder weisen eine wesentlich größere Härte als der Werkstoff des Löffelarmes und des Löffelstiels auf und können beispielsweise aus gehärtetem Stahl mit einer Rockwell C Härte von 42 hergestellt sein. Im einzelnen wie aus Fig. 3 hervorgeht, 2 Verschleißbänder 70 längs des Schlitzes 37 mit der Innenseite der Oberseite 39 des Löffelarmes 21 über herkömmliche Mittel verbunden. Des weiteren sind zwei weitere Verschleißbänder 72 mit der Innenseite der Unterseite 35 den Bändern 70 gegenüberliegend vorgesehen.

Ein drittes Paar Verschleißbänder 78 ist lösbar über herkömmliche Mittel an der Außenseite der Bodenwand 57 des Löffelstiels 53 derart angeordnet, daß es den Verschleißbändern 72 gegenüberliegt, wobei alle Verschleißbänder gegeneinander anliegen können. Ein viertes Paar Verschleißbänder 80 ist lösbar, damit es ebenfalls leicht ersetzt werden kann, über herkömmliche Mittel an der Außenseite der Deckenwand 55 des Löffelstiels derart vorgesehen, daß sie auf ihrer gesamten Länge gegen die Verschleißbänder 70 anliegen, wenn der Löffelstiel in den Löffelarm eingefahren worden ist. Jeweils ein fünftes und sechstes Paar Verschleißbänder 74 und 76 ist noch lösbar über herkömmliche Mittel mit den Innenseiten der entsprechenden Seitenteile 59 und 61 des Löffelstiels verbunden und derart angeordnet, daß sie sich gegenüberliegen.

Da der Löffelstiel 53 verschiebbar in teleskopischer Art und Weise in dem Löffelarm 21 angeordnet ist, besteht bei der Verschiebebewegung ein Gleitkontakt zwischen den Verschleißbändern 70 und 80 sowie zwischen den Verschleißbändern 72 und 78. Über diesen Kontakt wird auch das wesentliche Gewicht des Löffelstiels mit Löffel aufgenommen. Die Verschleißbänder 74 und 75 dagegen brauchen nur gegen die Innenseiten der entsprechenden Seitenwände 31 und 33 des Löffelarmes 21 anzuliegen. Hier kann ein Entlanggleiten an den Wänden ohne Vorhandensein von zusätzlichen Verschleißbändern in Kauf genommen werden, da der kritische Verschleißbereich des Löffelstiels zwischen den Flächen der Verschleißbänder 72 und 78 sowie 70 und 80 auftritt. Durch das Anliegen der Verschleißbänder im kritischen Bereich gegen weitere Verschleißbänder wird im Vergleich zur herkömmlichen Verschleißbandanordnung eine um das fünf- bis zehnfache vergrößerte Einsatzdauer des Tieflöffels erzielt, ohne daß ein Ersatz der Verschleißbänder erforderlich würde. Ein leichtes Ersetzen wird dadurch noch gefördert, daß zumindest die Verschleißbänder 74 bis 80 lösbar angeordnet sind. Bei zunehmendem Verschleiß wird natürlich das Spiel zwischen Löffelstiel und Auslegerarm größer, wobei jedoch bei Ersatz der Verschleißbänder das Spiel wieder auf ein zu tolerierendes Maß zurückgeführt wird, was nicht der Fall ist bei der herkömmlichen Ausführung. Im übrigen ist als weiterer Vorteil anzumerken, daß über die erfindungsgemäße Anordnung der Verschleißbänder das Gesamtgewicht des Tieflöffels bzw. seines Auslegers nicht wesentlich erhöht wird.

## Patentansprüche

1. Löffelarm, insbesondere für einen Tieflöffel (11), der als Hohlprofil mit recht- oder etwa rechteckigem Querschnitt ausgebildet und in seinem Inneren einen ein- und ausfahrbaren Löffelstiel (53) mit angepaßtem Außenprofil aufnimmt, der eine Decken- (55) und Bodenwand (57) aufweist, wobei die Decken- (55) und die Bodenwand (57) an ihren Außenseiten mit gegenseitigen Abstand aufweisenden Verschleißbändern (78, 80) versehen sind, dadurch gekennzeichnet, daß die Innenseiten der der Decken- (55) und Bodenwand (57) des Löffelstiels (53) zugelegenen Ober- und Unterseite (39, 35) des Löffelarms (21) mit Verschleißbändern (70, 72) versehen sind, die gegen die Verschleißbänder (78, 80) am Löffelstiel (53) anliegen.

2. Löffelarm nach Anspruch 1, dadurch gekennzeichnet, daß mindestens ein Verschleißband (70, 72, 78, 80), vorzugsweise die des Löffelstiels (53), lösbar angeordnet sind.

3. Löffelarm nach Anspruch 1, dadurch gekennzeichnet, daß im eingefahrenen Zustand des Löffelstiels (53) die Verschleißbänder (70, 72, 78, 80) auf ihrer ganzen Länge gegeneinander anliegen.
